# FASCICULE DE BREVET EUROPEEN

(11) **EP 0 618 066 B1**
(45) Date de publication et mention de la délivrance du brevet: **23.07.1997**
(21) Numéro de dépôt: 94830133.8
(22) Date de dépôt: 23.03.1994
(51) Int. Cl.: B31B 15/00

(54) **Machine à revêtir et reborder pour fabriquer des boites**
Vorrichtung zum Auftragen und Umlegen für eine Herstellungsmachine von Schachteln
Machine for wrapping and folding over edges for box making

(30) Priorité: 01.04.1993 IT PT930008
(43) Date de publication de la demande: 05.10.1994
(73) Titulaire: Santini, Renzo, I-51030 Serravalle Pistoiese (Pistoia) (IT)
(72) Inventeur: Santini, Renzo, I-51030 Serravalle Pistoiese (Pistoia) (IT)
(74) Mandataire: Martini, Lazzaro

(56) Documents cités:
- EP-A- 0 376 806
- WO-A-88/03089
- WO-A-90/10535
- US-A- 2 713 813
- US-A- 3 038 391
- US-A- 3 797 372

## Description

La présente invention concerne une machine à revêtir et reborder pour fabriques de boïtes.

Il est connu que les machines à revêtir et reborder sont employées dans les fabriques pour boïtes pour revêtir les parois extérieures des boïtes en carton avec une feuille en papier ou tissu, laquelle est opportunement façonnée en relation à la forme et aux dimensions de la boïte au moyen d'une découpeuse et, successivament, enduite de colle sur la page intérieure au moyen d'une machine colleuse.

Il est aussi connu que l'application de la feuille de revêtement sur les parois extérieures de la boïte et le successif rebordage des bords libres du papier en partie ou en tout sur les correspondentes parois intérieures de la boîte déjà façonnée, sont exécutés en utilisant une moule à course libre verticale, laquelle est reliée à l'extrémité inferieure d'une tige verticale, et deux paires opposées de têtes operatrices latérales, lesquelles supportent une pluralité de brosses affectées à compresser le revêtement sur les parois extérieures de la boïte, par effet d'un mouvement relatif entre la boïte, qui est mouvementée par la tige portemoule, et les mêmes brosses.
Ledit rebordage est affectué au moyen d'un élément ainsi dit "surforme", à course verticale, lequel, en position operationelle, effectu le trainage des bords supérieurs libres du revêtement sur les correspondants rebords des parois intérieures de la boïte. Dans les machines à aujourd'hui connues, la tige portemoule, les têtes operatrices latérales et les autres organes operateurs sont mouvementés au moyen d'en système centralisé à leviers et cames cinématiquement asservit à une seule unité motrice. Mais ce-ci comporte l'impossibilité de varier les modalités, c'est-à-dire la course et les temps, d'intervention de la tige portemoule, des tétes operatrices latérales, ainsi que des autres organes mentionnés ci-dessus, c'est-à-dire en rapport au genre des boïtes et des relatives feuilles de revêtement, ainsi q'une même machine est en état de pourvoir à un seul type de production.

"Le brevet EP-A-0 376 806 décrit un procédé et installation d'habillage d'éléments de boîtes montées, suivant lesquels les feuilles d'habillage prélevées dans une réserve (28) et encollées (rouleau 29) sont posées à un poste de transfert (14) sur le fond des éléments de boîtes, lesquels sont ensuite déplacés à plusieurs postes successifs (15, 16, 17,18, 19) effectuant les différents opérations de pliage et de rabattement.

Le brevet US-A-3797372 décrit une machine pour le revêtement des boîtes, qui est structurée de façon à prévoir, reunis dans une même station opérationnelle, tous les organes destinés à réaliser l'application d'une feuille de revêtement à une boîte alimentée par un chargeur extérieur.

Le brevet US-A-2713813 décrit une machine pour le revêtement des boîtes où l'actionnement des organes déstinés à réaliser les différentes phases du procédé d'application de la feuille est commandé par un système de cames."

Le but principale de la presente invention est celui de proposer une machine à revêtir et reborder pour fabriques de boïtes, dont les organes operateurs soient asservis à un système de mouvement qui permet d'en programmer et d'en gérer en automatique les modalités d'intervention, en relation au type de production d'une fois à l'autre volu exécuter.

A ce resultat on est parvenu, en conformité de l'invention, en adoptant l'idée de réaliser une machine selon la revendication 1 comprenant une moule supportée d'une tige à course verticale pour disposer la boïte à revêtir, avec la relative feuille de revêtement, en correspondance des moyens d'application du revêtement à la boïte, deux paires opposées de têtes operatrices latérales pour la pressage du papier de revêtement sur les parois extérieures de la boïte, moyens pour le rebordage des bord libres du papier en partie ou en tout sur les correspondantes parois intérieures de la boïte, moyens pour mouvementer ladite boïte, moyens pour mouvementer lesdites têtes operatrices latérales, et moyens pour alimenter les boïtes à revêtir et pour les decharger une fois revêties, sont asservis à une unité centrale à micro-processeurs, programmable, de façon à en consentir l'activation et le contrôle separement, c'est-à-dire selon plusieures correspondantes lignes d'activation et contrôle independents, ainsi de permettre la regulation independente, selon le programme, des respectives modalités d'intervention, en rapport au type de production que d'une fois à l'autre on veut exécuter.

Les avantages que derivent de la presente invention consistent essentiellement en ce-qu'il est possible régler et contrôler de manière independente, c'est-à-dire séparement, le positionnement de la tige portemoule et des têtes operatrices latérales, dans la position operationelle, comme ainsi les respectifs temps d'intervention, en relation au type de production d'une fois à l'autre volue exécuter, et ceci en tenant inaltérés les composants mécaniques de la machine, uniquement et simplement d'après programme de façon à réaliser, avec une même machine, une ample gamme de produits de forme et dimensions même très differentes, comme par exemple boïtes revêties pour chaussures, pour produits manufacturés textiles, pour coutellerie, pour joaillerie, et étuix de differene genre; qu'il est possible exécuter le correct et precis revêtement des boïtes en carton peu importe le format approprié, c'est-à-dire quelle qu'elle soit la hauteur des respectives parois latérales, qui, dans le cas des boïtes à plan rectangulaire, est possible faire le rebordage du revêtement en tout ou en partie sur les parois intérieures de la boite avant sur les deux cotés longs de celle-ci et successivament sur les courts, ce qu'il permet de faciliter le pliage du papier de revêtement en cerrespondance des arêts de la boïte, de façon à éviter possibles imperfections locales du produit manufacturé; qu'il est possible appliquer les bords du revêtement sur les arêts verticales émergentes des extrémités des cotés longs de la boïte ou, respectivement, des courts, simplement en variant la programmation électronique de commande; qu'il est possible de régler comme on veut les temps et les courses d'intervention des moyens d'éxtraction de la moule des boïtes finies en rapport au type de production d'une fois à l'autre volue exécuter; qu'il est possible accroitre la frequence de l'alimentation des boïtes à revêtir, en phase avec les organes operationels de la machine et en relation au format des boïtes, en tenant inalterés ses composants mécaniques, uniquement et simplement d'après le programme; qu'il est possible réduire les chocs entre les parties en mouvement relatif dûs aux forces inertielles agissantes soit dans la tige portemoule que dans les quatre têtes operatrices latérales; que resultent diminués les jeux et les vibrations, au profit de la fiabilité globale de la machine.

Ces avantages et caractéristiques de l'invention ainsi que d'autres seront plus et mieux compris de chaque homme du métier à la lumière de la description qui va suivre et à l'aide des dessins annexés, donnés à titre d'esemplification pratique de l'invention, mais à ne pas considérer dans le sens limitatif; dessins sur lesquels: la FIG. 1 représente la vue de face d'une machine à revêtir et reborder conformément à l'invention; la FIG. 2 représente la vue latérale de la machine de la FIG. 1; la FIG. 3 représente la vue en plan de la machine de la FIG. 1; la FIG. 4 représente un bloc-diagramme du système de commande et contrôle des moyens operationels de la machine de la FIG. 1.

Réduite à sa structure essentielle et en référence aux figures des dessins annexés, une machine à revêtir et reborder pour fabriques de boïtes conformément à l'invention comprend:
- une moule 4 horizontale, laquelle est reliée à l'extrémité libre d'une tige 7 à course verticale, pour disposer la boite à revêtir, avec la respective feuille de revêtement, en correspondance des moyens à brosse 8,9,10,11,12 destinés à appliquer le revêtement à la boite par effect d'un mouvement relatif entre la boïte avec la respective feuille de revêtement et le mêmes brosses 8,9,10,11,12;
- deux paires opposées de têtes operatrices latérales T en support à lesdites brosses 8,9,10,11,12, lesquelles sont disposées en position sousjacente à ladite tige 7 et sont asservies, à commande à un mouvement horizontal alternatif de et vers l'axe de la même tige 7, pour consentir la pressage du papier de revêtememnt sur les parois extérieures de la boïte;
- un élément surforme 15 asservi, à commande, à un mouvement vertical alternatif de et vers la zone d'intervention desdites têtes operatrices latérales T, lequel est situé en position au-dessus de ladite moule 4, pour permettre le rebordement des bordes libres de la feuille de revêtement en tout ou en partie sur les correspondentes parois intérieures de la boïte, après l'introduction de la même surforme 15 à l'intérieur de la boïte, avec les bords du revêtement qu'il faut reborder opportunement replier à 90° vers l'intérieur de la boïte;
- des moyens 21 pour éloigner la boïte revêtie par la surforme 15;
- des moyens pour le mouvement desdites têtes operatrices latérales T; et
- des moyens C avec deux bras mécaniques 3 asservis, à commande, à un mouvement horizontal alternatif de et vers la zone d'intervention desdites têtes operatrices latérales T, pour alimenter les boïtes à revêtir et respectivement les décharger une fois revêties.
En conformité de l'invention, lesdits moyens de mouvement de la tige portemoule 7, lesdits moyens de mouvement des têtes operatrices latérales T, et lesdits moyens C pour alimenter les boïtes à revêtir et pour les décharger une fois revêties, sont asservis à une unité centrale à microprocesseurs E, programmable, de manière à en consentir l'activation et le contrôle séparement, c'est-à-dire selon plusieures correspondentes lignes d'activation et contrôle indépendantes L1, L2; L3, ainsi de permettre la régulation indépendante, d'après le programme, des respectives modalités d'intervention, en relation au type de production à exécuter.

Avantageusement, le mouvement de la tige portemoule 7 est realisé au moyen d'un premiér moteur électrique M1 du type Brushless à commande électronique, lequel est associé à un correspondant encoder différentiel absolu E1 et il est pourvu d'un dynamo tachymétrique D1 pour le contrôle de la position du respectif axe: ledit moteur M1 étant asservi à l'ordinateur E et relié à la tige portemoule 7 au moyen d'une transmission à courroi 22, de manière à réaliser le precis mouvement de la tige 7, même de type intermittant, à commande programmée, en relation au type de boïte et de la relative feuille de revêtement.

Avantageusement, le mouvement des quatre têtes operatrices latérales T est realisé au moyen de plusieurs cylindres actionneurs indépendant CT, opportunement syncronisés avec le moteur M1 de la tige 7, et lesquels sont asservis audit ordinateur E, de façon à en consentir la correcte intervention en sequence programmée des quatre têtes operatrices latérales T dans les phases actives du revêtement des parois extérieures de la boïte et de rebordage des bords du revêtement sur les bords des parois intérieures de celle-ci.

Avantageusement, lesdits moyens C comprennent un deuxième moteur M2 du type Brushless à commande électronique lequel est associé à un correspondant encoder différentiel absolu E2 et il est pourvu d'une dynamo tachymètrique D2 pour le contrôle de position du respectif axe: ledit moteur M2 en étant asservi à l'ordinateur E, de façon à consentir le correct et precis mouvement des bras 3, d'après le programme, en relation au type de production à exécuter.
Tout ceci permet la correcte application automatique du revêtement sur boïtes de n'importe quel type, en variant simplement, d'après le programme, les courses et les temps d'activation de la tige 7 et des têtes operatrices T.
De preference, lesdits cylindres CT sont du type à activation électromagnétique.

Avantageusement, en conformité de l'invention, il est prevu de mouvementer la ci-dessus surforme 15 avec un correspondant cylindre actionneur à course verticale, ou autrement avec un correspondant moteur à commande électronique, asservi à l'ordinateur E pour simplifier ne pas représentés dans les figures des dessins annexés, de façon à consentir de varier à plaisir, d'après le programme, la respective course operatrice dans la phase de rebordement des bords de la feuille de revêtement des correspondentes parois intérieures de la boïte, en relation à la hauteur choisie ou à la profondeur du rebordement.

Avantageusement, en conformité de l'invention, lesdits moyens pour l'extraction de la boïte terminée par la surforme 15 comprennent plusieures tiges verticales 21 asservies, à commande, à un mouvement vertical alternatif de et vers la boïte, au moyen d'un correspondant cylindre actionneur ou d'un moteur électronique, pour simplifier ne pas representés dans le figures des dessins annexés, liés à l'ordinateur.

Le fonctionnement de la machine décrite, une fois predisposés d'après le programme les courses et les temps d'intervention de la tige 7, du chargeur C et des têtes T en relation au type des boïtes à revêtir et du revêtement employé, est le suivant. Le couple boïte-revêtement est alimenté par un tapis 1, sur lequel, précédament, une distincte machine ainsi dite "agrafeuse" a déjà predisposé la boïte en position préétablie sur la feuille pre-collée du revêtement. En correspondance d'un élément d'arrêt 2 des moyens de chargement C du couplé, le mouvement du tapis 1 vient interrompu, pour consentir l'intervention des deux bras mécaniques 3 lesquels accrochent le couple et le transferent en position centrale sousjacente la moule 4, à commande de l'ordinateur E. Donc, au moyen des têtes operatrices T, opportunément prédisposées dans la position de travail requise par le type de production à exécuter, commence la phase d'application de la feuille de revêtement sur les parois latérales de la boïte. Plus précisément, pendant la descente programmée de la même tige 7, au moyen du moteur M1 commandé par l'ordinateur (E), d'abord la moule 4 vient introduite dans la boïte et ensuite, avec l'ultérieure descente programmée de la même tige 7, la boïte est interceptée par les brosses 8 et 9, lesquelles agissent en manière de permettre au revêtement de adhèrer sur les parois latérales plus longues de la boïte en mouvement.
Successivament, avec l'ultériore descente programmée de la tige 7 avec la moule 4 la boïte est placée en correspondance des brosses 10 lesquelles, avec la tige 7 arretée dans la position ainsi atteinte, éxecutent le pliage du correspondant bord du revêtement avant que les brosses 11 et 12 pourvoient à l'application du revêtemen de la boite, suivant une téchinique en soi déjà connue aux homme de metier. A la fin de cette phase, la tige 7 est ultérieurement baissée, à commande de l'ordinateur E, pour permettre l'intervention de quatre spatules 13,14, lesquelle pourvoient à plier à 90° la restante portion du revêtement vers l'intérieur de la boïte, après quoi, toujours à commande de l'ordinateur E, viens actionée la surforme 15, laquelle traine la portion du revêtement ainsi pliée à l'intérieur de la boïte. A ce point, advient le pressage véritable du revêtement contre les parois de la boïte, au moyen de aptes éléments façonnés 16 supportés par les têtes operatrices T, en soi connus, à commande de l'ordinateur E. Au terme de cette operation, vient inversé le mouvement de la tige 7, par l'action d'un ressort hélycoïdal à axe vertical 19 coaxial à la même tige 7, de façon à transferir la boïte maintenant supportée par le surforme 15, avec le revêtement ainsi appliqué, dans la position initiale de chargement, pour en consentir l'extraction au moyen des tiges 21. Terminée la phase d'extraction de la boïte finie, le même système de chargement pourvoit à son expulsion de la machine et charge la successive boïte à revêtir. Le definitif éloignement du produit manufacturé fini de la machine est realisé au moyen d'un distinct système de bandes transporteuses.

## Revendications

1. Machine à revêtir et reborder pour fabriques de boîtes, comprenant: une moule (4) horizontale, laquelle est liée à l'extrémité libre d'une tige (7) à course verticale, pour disposer la boîte à révetir, avec la respective feuille de revêtement, en correspondance des moyens à brosse (8, 9, 10, 11,12) destinés à appliquer le revêtement à la boîte par effet des mouvement relatif entre la boîte avec la feuille de revêtement et le mêmes brosses (8, 9, 10, 11,12); plusieurs têtes opératrices latérales (T) de support desdites brosses (8, 9, 10, 11, 12), lesquelles sont disposées en position sousjacente à ladite tige (87) et sont asservibles, à commande, à un mouvement horizontal alternatif de et vers l'axe de la même tige (7) pour consentir le pressage de la feuille de revêtement sur les parois extérieures de la boîte; un élément surforme (15) asservible, à commande, à un mouvement vertical alternatif de et vers la zone d'intervention desdites têtes opératrices latérales (T), lequel est situé audessu à ladite moule (4), pour consentir le rebordement des bords libres du revêtement en tout ou en partie sur les correspondantes parois intérieures de la boîte, avec préalable introduction du même surforme (15) à l'intérieur de la boîte; des moyens pour mouvementer ladite tige portemoule (7); des moyens (C) avec deux bras mécaniques (3) asservis, à commande, à un mouvement horizontal alternatif de et vers la zone d'intervention desdites têtes opératrices (T), pour alimenter les boîtes à revêtir et respectivement les décharger une fois revêties; caractérisée en ce que lesdites moules (4), lesdites brosses (8, 9, 10, 11, 12) avec les têtes opératrices (T) respectives et ledit surforme (15) sont placés dans une même poste; lesdits moyens pour mouvementer la tige portemoule (7), lesdits moyens de mouvement desdites têtes opératrices latérales (T) et lesdits moyens (C) pour alimenter les boîtes à revêtir et pour les décharger une fois revêties, sont asservibles à une unité centrale à microprocesseurs (E), programmable, de manière à en consentir l'activation et le contrôle séparément, c'est-à-dire selon plusiuers lignes d'activation et contrôle indépendentes (L1,L2,L3), ainsi de permettre la régulation indépendante, d'après le programme, des modalités d'intervention respectives, en relation au type de production à exécuter, ledit élément surforme engage la boîte, après son introduction à l'intérieur de la même, pour la placer dans une position supérieure de décharge, et ledit élément surforme a des moyens associés à plusieurs tiges (21) pour l'extraction de la boîte été revêtie.

2. Machine selon la revendication 1 caractérisée en ce que lesdits moyens pour mouvementer la tige portemoule (7) comprennent un premier moteur électrique (M1) du type Brushless à commande électronique, lequel est associé à un encoder différentiel absolu (E1) correspondant et il est pourvu d'un dynamo tachymétrique (D1) pour le contrôle de la position de l'axe respectif; ledit moteur (M1) étant asservible à l'ordinateur (E) et relié à la tige portemoule (7) au moyen d'une transmission à courroi (22), pour son mouvement même du type intermittent, à commande programmée, en relation au type de boîte et de la relative feuille de revêtement.

## Claims

1. Covering and edging machine for box factories, comprising: a horizontal mould (4) connected to the free end of a rod (7) with vertical travel in order to position the box to be covered with the relevant sheet opposite the brush means (8,9,10,11,12) designed to apply the covering to the box by the relative movement of the box between the covering sheet and the said brushes (8,9,10,11,12); a number of lateral operating heads (T) which serve to support the said brushes and subjacent to the said rod (87) and which can be caused to perform an alternating horizontal movement from and towards the axis of the said rod (7) to enable the covering sheet to press on the outer walls of the box; an "upper mould element" (15) which can be caused to perform an alternating vertical movement from and towards the zone of action of the said lateral operating heads (T) and which is situated above the said mould (4) in order to enable the free edges of the covering to be wholly or partly turned over onto the corresponding inner walls of the box, the said "upper mould element" (15) first being introduced into the interior of the box; means for moving the said mould supporting rod (7); means (C) with two mechanical arms (3) which can be caused to perform an alternating horizontal movement from and towards the zone of action of the said operating heads (T), in order to feed the boxes to be covered into position and discharge them once they have been covered; characterized in that the said moulds (4), the said brushes (8,9,10,11,12) with the respective operating heads (T) and the said "upper mould" (15) are situated in one and the same position; that the said means for moving the mould supporting rod (7), the said means for moving the said lateral operating heads (T) and the said means (C) for feeding the boxes to be covered into position and for discharging them once they have been covered,are controllable by a central microprocessing unit (E), programmable to enable it to be activated and controlled separately, i.e. along a number of independent activation and control lines (L1,L2,L3), and to provide the possibility of independent adjustment of the respective modes of control with regard to the type of production to be effected, the said "upper mould element" engaging the box after it has been introduced into it, in order to place it in an upper discharge position, and that the said "upper mould element" has associated means with a number of rods (21) for the extraction of the box which has been covered.

2. Machine according to Claim 1, characterized in that the said means for moving the mould supporting rod (7) include a first electric motor (M1) of the electronically controlled brushless type associated with a corresponding absolute differential encoder (E1) and that it is provided with a tachymetric dynamo (D1) for controlling the position of the respective axis, and that the said motor (M1) can be subjected to the computer (E) and connected to the mould supporting rod (7) by a belt transmission system (22), for its movement, even of the intermittent type, with programmed control, with regard to the type of box and relevant covering sheet.

## Patentansprüche

1. Maschine zum Umkleiden und Einfassen für die Herstellung von Schachteln, die folgendes umfaßt:
- eine horizontale Form (4), die mit dem freien Ende einer in vertikaler Richtung bewegbaren Stange (7) verbunden ist, um die zu umkleidende Schachtel mit dem betreffenden Umkleidungsblatt im Bereich von Bürsten (8, 9, 10, 11, 12) anzuordnen, die dazu dienen, die Umkleidung an der Schachtel durch eine Relativbewegung zwischen der Schachtel und dem Umkleidungsblatt und besagten Bürsten (8, 9, 10, 11, 12) anzubringen,
- mehrere in seitlicher Richtung arbeitende Tragköpfe (T) für die Bürsten (8, 9, 10, 11, 12), die unterhalb und in der Nähe der Stange (7) angeordnet sind und durch einen Steuerbefehl einer hin- und hergehenden Horizontalbewegung von der Achse der Stange (7) weg und zu ihr hin unterworfen werden können, um einen Anpreßdruck für das Umkleidungsblatt auf die Außenwände der Schachtel auszuüben, ein Überformelement (15), das durch einen Steuerbefehl einer hin- und hergehenden Vertikalbewegung vom Arbeitsbereich der in seitlicher Richtung arbeitenden Köpfe (T) weg bzw. zu ihm hin unterworfen werden kann und das oberhalb der Form (4) angeordnet ist, um das Umfalten der freien Ränder der Umkleidung insgesamt oder teilweise auf die entsprechenden Innenwände der Schachtel mit einem vorausgehenden Einführen der Überform (15) in das Innere der Schachtel auszuführen,
- Einrichtungen zum Bewegen der die Form tragenden Stange (7),
- Einrichtungen (C) mit zwei mechanischen Armen (3), die durch einen Steuerbefehl einer hin- und hergehenden Horizontalbewegung von und zum Arbeitsbereich der Arbeitsköpfe (T) unterworfen werden können, um die zu umkleidenden Schachteln zuzuführen bzw. sie nach dem Umkleiden abzuführen,
dadurch **gekennzeichnet,** daß die Formen (4), die Bürsten (8, 9, 10, 11, 12) mit den entsprechenden Arbeitsköpfen (T) und die Überform (15) an der selben Arbeitsstation angeordnet sind, daß die Einrichtungen zum Bewegen der die Form tragenden Stange (7), die Einrichtungen zum Bewegen der seitlichen Arbeitsköpfe (T) und die Einrichtungen (C) zum Zuführen der zu umkleidenden Schachteln und zum Abführen der umkleideten Schachteln einer zentralen, programmierbaren Mikroprozessoreinheit (E) in der Weise zugeordnet sind, daß sie sie getrennt aktiviert und steuert, d.h. auf mehreren unabhängigen Aktivierungs- und Steuerungsleitungen (L1, L2, L3), um so eine unabhängige Steuerung gemäß einem Programm der jeweiligen Arbeitsweisen in Bezug auf die Art des auszuübenden Herstellungsvorganges zu ermöglichen, wobei das Überformelement nach seinem Einführen in das Innere der Schachtel mit dieser in Eingriff tritt, um sie in einer oberen Abgabeposition zu positionieren, und daß das Überformelement zugeordnete Mittel mit mehreren Stangen (21) aufweist, um die umkleidete Schachtel herauszuziehen.

2. Maschine nach Anspruch 1, dadurch **gekennzeichnet,** daß die Einrichtungen zum Bewegen der die Form tragenden Stange (7) einen ersten bürstenlosen, elektronisch gesteuerten Elektromotor (M1) umfassen, der einem entsprechenden absoluten, differentiellen Encoder (E1) zugeordnet und mit einem Tachometer-Dynamo (D1) für die Steuerung der Position der betreffenden Achse versehen ist, wobei der Motor (M1) einem Rechner (E) zugeordnet und mit der die Form tragenden Stange (7) vermittels einer Riementransmission (22) für deren intermittierende Bewegung aufgrund von programmierten Steuerbefehlen verbunden ist, die mit der Art der Schachtel und dem betreffenden Umhüllungsblatt in Relation stehen.
